# FASCICULE DE BREVET EUROPEEN

(11) **EP 2 202 185 B1**
(45) Date de publication et mention de la délivrance du brevet: **25.11.2015**
(21) Numéro de dépôt: 09290943.1
(22) Date de dépôt: 15.12.2009
(51) Int. Cl.: B65H 3/52, B65H 3/06

(54) **Dispositif de traitement de feuilles comportant deux rouleaux déliasseurs.**
Vorrichtung zur Aufbereitung von Blättern einschließlich zwei Rollen zum Formulartrennen
Device for treating sheets of paper comprising two decollating rollers

(30) Priorité: 23.12.2008 FR 0807440
(43) Date de publication de la demande: 30.06.2010
(73) Titulaire: SAGEMCOM DOCUMENTS SAS, 92500 Rueil Malmaison (FR)
(72) Inventeur: Marcq, Frédéric, 92500 Rueil-Malmaison (FR); Imbert, Nicolas, 92500 Rueil-Malmaison (FR)
(74) Mandataire: Lavialle, Bruno François Stéphane

(56) Documents cités:
- EP-A- 0 116 895
- JP-A- 2 158 533
- JP-A- 2001 213 540
- US-A1- 2004 188 919
- US-A1- 2007 007 710
- US-A1- 2007 126 171

## Description

La présente invention concerne un dispositif de traitement de feuilles tel qu'un photocopieur, un scanneur, ou une imprimante...

Un tel dispositif (voir US 2004/0188919 A1) de traitement de feuilles, comprend généralement un châssis délimitant un chemin de traitement ayant une entrée et une sortie des feuilles. Un bac d'alimentation est monté sur le châssis au voisinage de l'entrée. L'introduction des feuilles dans l'entrée du chemin de traitement est assurée par un rouleau chargeur monté en saillie dans le bac et relié à un moteur. Pour éviter que plusieurs feuilles soient simultanément introduites dans le chemin de traitement (on parle de « multiprise »), un rouleau déliasseur est monté en saillie dans le chemin de traitement, au voisinage de l'entrée et en regard d'un patin, et est relié au moteur pour tourner dans le même sens que le rouleau chargeur. Le patin et le rouleau sont généralement en caoutchouc de telle manière que le coefficient de frottement du patin et du rouleau sur une feuille soit supérieur au coefficient de frottement de deux feuilles l'une sur l'autre. Ainsi, lorsque deux feuilles sont amenées entre le rouleau et le patin, le patin va bloquer la feuille avec laquelle il est en contact tandis que le rouleau déliasseur va entraîner la feuille avec laquelle il est en contact, feuille qui va glisser contre la feuille bloquée par le patin. Avec plus de deux feuilles, le fonctionnement est analogue. Le principal problème rencontré sur ces dispositifs réside dans l'usure du patin provoqué par le frottement continuel du rouleau déliasseur dans la même zone du patin. L'usure augmentant le déliassage devient de moins en moins efficace.

Il a été envisagé de remplacer le patin par un deuxième rouleau déliasseur entraîné par un ressort dans un sens de refoulement des feuilles hors du chemin de traitement. Ceci permet de répartir les contraintes de frottement sur toute la surface du deuxième rouleau déliasseur. Néanmoins, la rotation du deuxième rouleau déliasseur n'est pas effective tant que le ressort n'a pas été bandé, par exemple au démarrage du dispositif lorsque le premier rouleau déliasseur entraîne le deuxième rouleau déliasseur en bandant le ressort.

Un but de l'invention est de fournir un moyen durablement efficace et fiable pour empêcher que des feuilles accolées ne soient acheminées dans le chemin de traitement.

A cet effet, on prévoit, selon l'invention, un dispositif de traitement de feuilles selon l'object de la revendication 1.

Selon un premier mode de réalisation, le deuxième moteur est relié à un organe de pilotage agencé pour entraîner le deuxième rouleau déliasseur dans un sens de refoulement des feuilles avec un couple inférieur à un couple d'entraînement du premier rouleau déliasseur.

Ainsi, dans le cas nominal où une seule feuille a été happée dans le chemin de traitement, le deuxième moteur d'entraînement du deuxième rouleau déliasseur est calé et le premier rouleau déliasseur achemine la feuille dans le chemin de traitement. En revanche, lorsque deux feuilles ont été happées, comme le coefficient de frottement dans le cas d'un rouleau déliasseur en contact contre une feuille est supérieur au coefficient de frottement de deux feuilles en contact, le moteur d'entraînement du deuxième rouleau déliasseur n'est plus calé et va rejeter vers le bac la feuille avec laquelle il est en contact tandis que le premier rouleau déliasseur va poursuivre l'acheminement, dans le chemin de traitement, de la feuille avec laquelle il est en contact. La multiprise peut de la sorte se produire mais est immédiatement corrigée.

Le seuil maximal de courant est prédéterminé pour correspondre au courant avec lequel il est nécessaire d'alimenter le deuxième moteur pour atteindre le couple maximal qu'il peut fournir au deuxième rouleau déliasseur, c'est-à-dire un couple inférieur à celui fourni au premier rouleau déliasseur. Le courant d'alimentation du deuxième moteur est égal au seuil maximal de courant lorsque le moteur est calé, ce qui correspond à la prise d'une seule feuille, tandis que le courant d'alimentation est inférieur au seuil maximal prédéterminé lorsque le moteur est entraîné, ce qui correspond à une multiprise. L'unité de commande peut donc exploiter le signal, qui révèle une multiprise, pour fiabiliser le fonctionnement du dispositif.

Ainsi :
- l'unité de commande est agencée pour modifier le seuil maximal prédéterminé en fonction de l'information.
- l'unité de commande est agencée pour déclencher un test du deuxième moteur en fonction de l'information.
- l'unité de commande est agencée pour déclencher un test d'usure du deuxième rouleau déliasseur en fonction de l'information.

Selon un deuxième mode de réalisation, un détecteur de présence simultanée de plusieurs feuilles est monté dans le chemin de traitement en aval des rouleaux déliasseurs, le deuxième moteur étant relié à un organe de pilotage agencé pour bloquer le moteur lorsqu'une seule feuille est détectée et pour faire tourner le deuxième rouleau déliasseur dans un sens de refoulement lorsque plusieurs feuilles sont détectées.

Ce mode de réalisation présente une structure simple.

Selon une caractéristique particulière, le dispositif comprend un deuxième rouleau chargeur relié au deuxième moteur, les rouleaux chargeurs débouchant respectivement sur le dessus et sur le dessous du bac, le premier rouleau chargeur et le deuxième rouleau chargeur étant reliés de manière débrayable au premier moteur et au deuxième moteur respectivement.

La symétrie des rouleaux déliasseurs et des rouleaux chargeurs permet d'acheminer dans le chemin de traitement soit la feuille supérieure soit la feuille inférieure du paquet de feuilles contenu dans le bac.

D'autres caractéristiques et avantages de l'invention ressortiront à la lecture de la description qui suit de modes de réalisation particuliers non limitatifs de l'invention.

Il sera fait référence aux dessins annexés, parmi lesquels :
- la figure 1 est une vue schématique partielle d'un dispositif conforme à un premier mode de réalisation de l'invention,
- les figures 2, 3 et 4 sont des synoptiques illustrant respectivement une phase de diagnostic, une phase de test moteur et une phase de test d'usure menées par l'unité de commande du dispositif,
- la figure 5 est une vue analogue à la figure 1 d'un dispositif selon un deuxième mode de réalisation,
- la figure 6 est une figure analogue à la figure 1 d'un dispositif selon une variante du deuxième mode de réalisation.

En référence à la figure 1, le dispositif conforme au premier mode de réalisation comprend un châssis 1 délimitant un chemin de traitement 2 ayant une entrée 3 et une sortie des feuilles. Un bac 5 d'alimentation est monté sur le châssis 1 au voisinage de l'entrée 3.

Sur le châssis 1 sont montés de façon classique des rouleaux d'entraînement des feuilles dans le chemin de traitement 2. Parmi ceux-ci, figurent un rouleau chargeur 6, un rouleau déliasseur 7 et plusieurs laminoirs 4 qui comportent plusieurs galets sur un même axe et dont deux sont représentés ici.

Le rouleau chargeur 6 est monté de façon connue en elle-même sur un support mobile (non visible sur la figure 1) pour être en saillie dans le bac 5, sur le dessus de celui-ci, et être appliqué sur la feuille supérieure du paquet de feuilles contenu dans le bac 5. En variante, le rouleau chargeur 6 peut être monté pour saillir d'un fond du bac 5 de manière à être appliqué contre la feuille inférieure du paquet.

Le rouleau déliasseur 7 est monté en saillie dans le chemin de traitement 2 au voisinage de l'entrée 3.

Le dispositif comprend un moteur 8 auxquels sont reliés le rouleau chargeur 6, le rouleau déliasseur 7 et les laminoirs. Le moteur 8 est par exemple un moteur pas à pas.

Un rouleau déliasseur 9 est monté en saillie dans le chemin de traitement 2 en regard du rouleau déliasseur 7. Un moteur 10 est relié au rouleau déliasseur 9 pour entraîner celui-ci. Le moteur 10 est un moteur à courant continu.

Les rouleaux déliasseurs 7 et 9 ont une surface de roulement recouverte du même matériau, à savoir un élastomère, présentant un fort coefficient de frottement.

Le moteur 8 et le moteur 10 sont reliés à des organes de pilotage 11, 12 respectivement qui sont eux-mêmes reliés à une unité de commande 13 comportant par exemple un microprocesseur associé à une mémoire. Les organes de pilotage assurent la transmission de puissance aux moteurs 8, 10 en fonction des commandes reçues de l'unité de commande 13. Les rouleaux déliasseurs 7 et 9 peuvent donc être entraînés indépendamment l'un de l'autre.

L'organe de pilotage 11 est agencé pour alimenter le moteur 8 de manière à entraîner le rouleau déliasseur 7, le rouleau chargeur 6 et les laminoirs dans un sens *S* d'avance des feuilles de l'entrée vers la sortie du chemin de traitement 2. Le rouleau déliasseur 7 est soumis à un couple C lui permettant d'exercer sur chaque feuille un effort tangentiel T.

L'organe de pilotage 12 est agencé pour alimenter le moteur 10 de manière à entraîner le rouleau déliasseur 9 dans un sens S' de refoulement des feuilles vers l'entrée du chemin de traitement avec un couple C' qui est inférieur au couple C d'entraînement du premier rouleau déliasseur et qui permet au rouleau déliasseur 9 d'exercer sur chaque feuille un effort tangentiel T' inférieur à l'effort tangentiel T.

L'organe de pilotage 12 est plus précisément agencé pour alimenter le moteur 10 en fonction d'un seuil maximal prédéterminé de courant d'alimentation I. L'organe de pilotage 12 comprend par exemple un circuit d'alimentation de type L6219.

L'unité de commande 13 comprend de préférence un microprocesseur comportant une entrée et une sortie analogiques reliées à l'organe de pilotage 12 permettant de régler de façon continue le seuil maximal prédéterminé I comme cela sera expliqué ci-après.

On comprend que lorsqu'une seule feuille est introduite entre les rouleaux déliasseurs 7, 9, la feuille va être entraîné par le rouleau déliasseur 7 en glissant sur le rouleau déliasseur 9. Le moteur 10 est calé car le courant d'alimentation i délivré par l'organe de pilotage 12 a atteint le seuil maximal prédéterminé I qui ne permet pas de fournir au rouleau déliasseur 9 un couple suffisant pour vaincre l'effort exercé sur la feuille par le rouleau déliasseur 7.

En revanche, si deux feuilles sont introduites entre les rouleaux déliasseurs 7, 9, le coefficient de frottement papier sur papier étant inférieur au coefficient de frottement élastomère sur papier, le rouleau déliasseur 7 va entraîner la feuille supérieure vers la sortie tandis que le rouleau déliasseur 9 va entraîner la feuille inférieure vers le bac d'alimentation, la feuille supérieure glissant sur la feuille inférieure.

L'asservissement du moteur 10 est donc réalisé par l'organe de pilotage 12 : il s'agit d'un asservissement matériel qui est fiable et permet de faibles temps de réponse par rapport à un asservissement de type logiciel.

Lorsque le courant d'alimentation i du moteur 10 n'atteint pas le seuil maximal prédéterminé I, l'unité de pilotage 12 envoie un signal à l'unité de commande 13. Ce signal est représentatif de l'inégalité entre le courant d'alimentation et le seuil maximal prédéterminé I et indique normalement une multiprise (c'est-à-dire l'introduction simultanée de plusieurs feuilles entre les rouleaux déliasseurs 7, 9). L'unité de commande 13 est programmée pour traiter ce signal et mémorise une information en relation avec le signal ici aux fins de réaliser en premier lieu un diagnostic de fonctionnement du dispositif (voir la figure 2).

Le diagnostic suppose que le dispositif soit en fonctionnement (étape 100). L'unité de commande 13 réalise un échantillonnage à la fréquence de calcul de l'information représentative de l'égalité du courant i avec le seuil I et mémorise un historique de cette information sur un nombre prédéterminé x de pages mémoire (étape 101). L'unité de commande 13 vérifie si l'information révèle que le seuil maximal prédéterminé I est atteint sur toutes les x pages (étape 102), ce qui révèlerait une défaillance du moteur ou de l'alimentation. Si l'historique révèle que le courant d'alimentation i est toujours égal au seuil maximal prédéterminé I, l'unité de commande 13 est programmée pour déclencher une alerte et un test du moteur 10 (étape 103).

L'unité de commande 13 va en outre déterminer la durée d(i<I) pendant laquelle le moteur est alimenté avec un courant i inférieur au seuil maximal prédéterminé I et la comparer à un seuil de durée prédéterminé D (étape 104). Le seuil de durée D correspond à la durée maximale nécessaire au refoulement de plusieurs feuilles happées par le rouleau chargeur 6 en même temps qu'une feuille destinée à être acheminée dans le chemin de traitement 2. Si la durée d(i<I) mesurée est supérieure au seuil de durée D, l'unité de commande 13 va incrémenter un compteur des multiprises de longue durée (étape 104). Si le nombre de multiprises de longue durée n(d(i<I)>D) est supérieur à un seuil N (comparaison réalisée à l'étape 106), l'unité de commande est agencée pour déclencher une alerte et un test d'usure des rouleaux déliasseurs (étape 107).

Pendant le test du moteur 10 (voir la figure 3), l'unité de commande 13 est agencée pour :
- demander à l'utilisateur s'il autorise ce test et, le cas échéant, de vérifier que le bac contient plusieurs feuilles (étape 110),
- commander le rouleau déliasseur 9 dans un sens d'avance pour introduire simultanément plusieurs feuilles entre les rouleaux déliasseurs 7,9 (étape 111),
- puis commander le rouleau déliasseur 9 dans le sens de refoulement (étape 112).

L'unité de commande vérifie si le seuil maximal prédéterminé I est atteint (étape 113). Si le seuil maximal prédéterminé I est atteint, l'unité de commande 13 émet une alerte signalant un défaut, par exemple un message affiché sur l'écran du dispositif et demandant l'intervention d'un technicien (étape 114).

Si le seuil maximal prédéterminé n'est pas atteint, l'unité de commande 13 est agencée pour régler le seuil maximal prédéterminé en effectuant les opérations suivantes :
- réaliser des baisses successives du seuil maximal prédéterminé I (étape 115) à chaque fois suivies d'une commande du rouleau déliasseur 9 dans le sens de refoulement (étape 116) tant que le courant d'alimentation i n'atteint pas le seuil maximal prédéterminé (comparaison réalisée à l'étape 117),
- lorsque le courant atteint le seuil maximal prédéterminé I, prendre comme valeur réactualisée du seuil maximal prédéterminé I la valeur immédiatement précédente de celui-ci (étape 118).

Pendant le test d'usure (voir la figure 3), l'unité de commande 13 est agencée pour :
- demander à l'utilisateur s'il autorise ce test et, le cas échéant, de vérifier que le bac est vide (étape 120),
- commander le rouleau déliasseur 9 dans le sens de refoulement en l'absence de feuilles (étape 121),
- vérifier si le seuil maximal prédéterminé I est atteint (étape 122) et, le cas échéant, valider le test (étape 123). En effet, si le moteur 10 cale lorsqu'il entraîne dans le sens de refoulement le rouleau déliasseur 9 en contact avec le rouleau déliasseur 7 entraîné dans le sens d'avance, le moteur 10 a un fonctionnement normal et les rouleaux déliasseurs ne sont a priori pas usés.

En revanche, si le seuil maximal prédéterminé I n'est pas atteint, l'unité de commande 13 est agencée pour régler le seuil maximal prédéterminé I en effectuant les opérations suivantes :
- réaliser des baisses successives du seuil maximal prédéterminé I suivies à chaque fois d'une commande du rouleau déliasseur 9 dans le sens de refoulement du rouleau déliasseur 7 (étape 124) en vérifiant qu'une valeur minimale Imin du seuil maximal prédéterminé I n'a pas été atteinte (étape 125), tant que le courant d'alimentation i n'atteint pas le seuil maximal prédéterminé I et que la valeur minimale du seuil maximal prédéterminée n'est pas atteinte,
- vérifier si le seuil maximal prédéterminé I est atteint (étape 126) et, lorsque le courant atteint le seuil maximal prédéterminé I, prendre comme valeur réactualisée du seuil maximal prédéterminé I la valeur actuelle de celui-ci (étape 127).

Lorsque le seuil maximal prédéterminé I a été réglé sur la valeur minimale et que le courant n'atteint pas le seuil maximal prédéterminé I, l'unité de commande 13 émet une alerte signalant un défaut, par exemple un message affiché sur l'écran du dispositif et demandant l'intervention d'un technicien (étape 128).

De préférence, l'unité de pilotage 12 peut être forcée à commander le moteur 10 en fonction d'une valeur maximale du seuil maximal prédéterminé I. Par exemple, l'unité de commande 13 peut disposer d'un mode de fonctionnement dédié lorsque l'opérateur lui a signalé, par exemple par appui sur une touche préprogrammée du dispositif, que les feuilles introduites dans le bac d'alimentation adhèrent les unes aux autres de façon plus importante que la normale. Dans ce mode de fonctionnement, l'unité de commande 13 force temporairement l'unité de pilotage 12 à alimenter le moteur avec un courant i à la valeur maximale du seuil maximal prédéterminé I.

En variante, comme représenté sur la figure 6, le dispositif comprend un deuxième rouleau chargeur 16 relié au deuxième moteur 10. Les rouleaux chargeurs 6, 16 débouchent respectivement sur le dessus et sur le dessous du bac 5 et sont reliés de manière débrayable au moteur 8 et au moteur 10 respectivement. Les laminoirs sont reliés aux deux moteurs par un système de baladeur connu en lui-même pour être sélectivement entraînés dans le sens d'avance par l'un ou l'autre des moteurs 8, 10 tournant dans le sens d'avance correspondant dudit moteur.

Les moteurs 8 et 10 sont tous deux des moteurs à courant continu qui peuvent être sélectivement pilotés soit pour entraîner dans le sens d'avance tous les rouleaux chargés de l'avancement des feuilles dans le chemin de traitement 2 soit pour entraîner dans le sens de refoulement le rouleau déliasseur chargé de refouler les feuilles vers l'entrée du chemin de traitement 2.

Ainsi, il est possible d'extraire du bac 5 la feuille supérieure du paquet de feuille en :
- entraînant en rotation, dans le sens d'avance, le rouleau chargeur 6, le rouleau déliasseur 7 et les laminoirs au moyen du moteur 8,
- entraînant en rotation dans le sens de refoulement le rouleau déliasseur 9 au moyen du moteur 10,
- débrayant le rouleau chargeur 16.

Il est également possible d'extraire du bac 5 la feuille inférieure du paquet de feuille en :
- entraînant en rotation, dans le sens d'avance, le rouleau chargeur 16, le rouleau déliasseur 9 et les laminoirs au moyen du moteur 10,
- entraînant en rotation, dans le sens de refoulement le rouleau déliasseur 7 au moyen du moteur 8,
- débrayant le rouleau chargeur 6.

On notera que les sens d'avance et de refoulement des rouleaux situés au-dessus du chemin de traitement sont opposés aux sens d'avance et de refoulement des rouleaux situés en dessous du chemin de traitement.

La commande du moteur en charge de l'entraînement du rouleau déliasseur tournant dans le sens du refoulement est identique à celui préalablement décrit.

En variante, comme représenté à la figure 6, le dispositif comprend un détecteur 17 de multiprise, par exemple ultrasonique, qui permet de déterminer si plusieurs feuilles sont présentes simultanément dans le tronçon du chemin de traitement dans lequel il est disposé. Ce détecteur 17 est relié à l'unité de commande 13.

Les moteurs 8 et 10 peuvent être des moteurs à courant continu ou non.

La commande du moteur en charge de l'entraînement du rouleau déliasseur tournant dans le sens de refoulement est réalisée comme suit par l'unité de commande 13 :
- lorsqu'une seule feuille est détectée, ledit rouleau déliasseur est bloqué,
- lorsque plusieurs feuilles sont détectées, ledit rouleau déliasseur est entraîné dans le sens de refoulement.

Bien entendu, l'invention n'est pas limité aux modes de réalisations décrits mais englobe toute variante entrant dans le champ de l'invention telle que définie par les revendications.

En particulier, le programme de l'unité de commande peut omettre les tests d'usure du rouleau déliasseur et/ou de défaillance du moteur entraînant ledit rouleau déliasseur.

L'agencement et la disposition des rouleaux et des laminoirs peuvent être différents de ceux décrits.

L'invention peut avoir une structure combinant les différents modes de réalisation et variantes. En particulier, dans l'invention, il est possible dans le premier mode de réalisation décrit, d'utiliser un moteur pas à pas et un détecteur à ultrasons gérés comme dans la variante du deuxième mode de réalisation.

## Revendications

1. Dispositif de traitement de feuilles, comprenant un châssis (1) délimitant un chemin de traitement (2) ayant une entrée (3) et une sortie des feuilles, un bac d'alimentation (5) monté sur le châssis au voisinage de l'entrée (6), un rouleau chargeur en saillie dans le bac, un premier rouleau déliasseur (7) et un deuxième rouleau déliasseur (9) montés en regard l'un de l'autre et en saillie dans le chemin de traitement au voisinage de l'entrée, un premier moteur (8) relié au premier rouleau déliasseur et au rouleau chargeur, et un deuxième moteur (10) relié au deuxième rouleau déliasseur
**caractérisé en ce que**
un organe de pilotage (12) est agencé pour alimenter le deuxième moteur (10) en fonction d'un seuil maximal prédéterminé de courant d'alimentation et **en ce que**
l'organe de pilotage est relié à une unité de commande (13) agencée pour mémoriser et traiter un signal représentatif d'une inégalité entre le courant d'alimentation et le seuil maximal prédéterminé, de manière réaliser un diagnostic de fonctionnement du dispositif.

2. Dispositif selon la revendication 1, dans lequel l'organe de pilotage (12) est agencé pour entraîner le deuxième rouleau déliasseur (9) dans un sens de refoulement des feuilles avec un couple inférieur à un couple d'entraînement du premier rouleau déliasseur (7).

3. Dispositif selon la revendication 2, dans lequel le deuxième moteur (10) est à courant continu.

4. Dispositif selon la revendication 2, dans lequel l'unité de commande (13) est agencée pour modifier le seuil maximal prédéterminé en fonction d'une information en relation avec le signal.

5. Dispositif selon la revendication 4, dans lequel l'unité de commande (13) est agencée pour déclencher un test du deuxième moteur (10) en fonction de l'information.

6. Dispositif selon la revendication 5, dans lequel, pendant le test du deuxième moteur (10), l'unité de commande (13) est agencée pour :
- commander le deuxième rouleau déliasseur (9) dans un sens d'avance des feuilles pour introduire simultanément plusieurs feuilles entre les rouleaux déliasseurs,
- commander le deuxième rouleau déliasseur dans le sens de refoulement,
- si le seuil maximal prédéterminé est atteint, émettre une alerte signalant un défaut.

7. Dispositif selon la revendication 5, dans lequel, si le seuil maximal prédéterminé n'est pas atteint, l'unité de commande est agencée pour :
- réaliser des baisses successives du seuil maximal prédéterminé suivies d'une commande du deuxième rouleau déliasseur (9) dans le sens de refoulement tant que le courant d'alimentation n'atteint pas le seuil maximal prédéterminé,
- lorsque le courant atteint le seuil prédéterminé, prendre comme valeur réactualisée du seuil maximal prédéterminé la valeur immédiatement précédente de celui-ci.

8. Dispositif selon la revendication 2, dans lequel l'unité de commande (13) est agencée pour déclencher un test d'usure du deuxième rouleau déliasseur (9) en fonction d'une information en relation avec le signal.

9. Dispositif selon la revendication 8, dans lequel, pendant le test d'usure, l'unité de commande (13) est agencée pour :
- commander le deuxième rouleau déliasseur (9) dans le sens de refoulement en l'absence de feuilles,
- si le seuil maximal prédéterminé est atteint, valider le test.

10. Dispositif selon la revendication 9, dans lequel, si le seuil maximal prédéterminé n'est pas atteint, l'unité de commande (13) est agencée pour :
- réaliser des baisses successives du seuil maximal prédéterminé suivies d'une commande du deuxième rouleau déliasseur (9) dans le sens de refoulement tant que le courant d'alimentation n'atteint pas le seuil maximal prédéterminé et qu'une valeur minimale du seuil maximal prédéterminée n'est pas atteinte,
- lorsque le courant atteint le seuil prédéterminé, prendre comme valeur réactualisée du seuil maximal prédéterminé la valeur actuelle de celui-ci,
- lorsque le seuil maximal prédéterminé a été réglé sur la valeur minimale et que le courant n'atteint pas le seuil maximal prédéterminé, émettre une alerte signalant un défaut.

11. Dispositif selon la revendication 7 ou la revendication 10, dans lequel l'unité de commande (13) peut être forcée à commander le deuxième moteur (10) en fonction d'une valeur maximale du seuil maximal prédéterminé.

12. Dispositif selon la revendication 1, dans lequel un détecteur de présence simultanée de plusieurs feuilles est monté dans le chemin de traitement en aval des rouleaux déliasseurs, le deuxième moteur étant relié à un organe de pilotage agencé pour bloquer le moteur lorsqu'une seule feuille est détectée et pour faire tourner le deuxième rouleau déliasseur dans un sens de refoulement lorsque plusieurs feuilles sont détectées.

13. Dispositif selon la revendication 1, comprenant un deuxième rouleau chargeur (16) relié au deuxième moteur (10), les rouleaux chargeurs débouchant respectivement sur le dessus et sur le dessous du bac (5), le premier rouleau chargeur et le deuxième rouleau chargeur étant reliés de manière débrayable au premier moteur (8) et au deuxième moteur (10) respectivement.

## Patentansprüche

1. Vorrichtung zur Bearbeitung von Blättern, umfassend ein Gehäuse (1), das einen Bearbeitungspfad (2) begrenzt, der einen Einlass (3) und einen Auslass für Blätter hat, ein Zuführfach (5), das an dem Gehäuse nahe dem Einlass (6) gelagert ist, eine in das Fach vorstehende Zuführwalze, eine erste Vereinzelungswalze (7) und eine zweite Vereinzelungswalze (9), die einander gegenüberliegend und nahe dem Einlass in den Bearbeitungspfad vorstehend gelagert sind, einen ersten Motor (8), der mit der ersten Vereinzelungswalze und mit der Zuführwalze verbunden ist, und einen zweiten Motor (10), der mit der zweiten Vereinzelungswalze verbunden ist, **dadurch gekennzeichnet, dass** ein Steuerelement (12) so ausgebildet ist, dass es den zweiten Motor (10) in Abhängigkeit eines vorgegebenen maximalen Schwellwerts für den Versorgungsstrom versorgt, und dass das Steuerelement mit einer Steuereinheit (13) verbunden ist, die so ausgebildet ist, dass sie ein Signal, das repräsentativ für eine Ungleichheit zwischen dem Versorgungsstrom und dem vorgegebenen maximalen Schwellwert ist, speichert und verarbeitet, derart, dass eine Funktionsdiagnostik der Vorrichtung durchgeführt wird.

2. Vorrichtung nach Anspruch 1, wobei das Steuerelement (12) so ausgebildet ist, dass es die zweite Vereinzelungswalze (9) in eine Rückschubrichtung zum Rückschub der Blätter mit einem Drehmoment ansteuert, das kleiner als ein Antriebsdrehmoment der ersten Vereinzelungswalze (7) ist.

3. Vorrichtung nach Anspruch 2, wobei der zweite Motor (10) ein Gleichstrommotor ist.

4. Vorrichtung nach Anspruch 2, wobei die Steuereinheit (13) so ausgebildet ist, dass sie den vorgegebenen maximalen Schwellwert in Abhängigkeit einer Information bezüglich des Signals modifiziert.

5. Vorrichtung nach Anspruch 4, wobei die Steuereinheit (13) so ausgebildet ist, dass sie einen Test des zweiten Motors (10) in Abhängigkeit der Information auslöst.

6. Vorrichtung nach Anspruch 5, wobei die Steuereinheit (13) während des Tests des zweiten Motors (10) so ausgebildet ist, dass:
- sie die zweite Vereinzelungswalze (9) in eine Vorschubrichtung zum Vorschub der Blätter ansteuert, um gleichzeitig mehrere Blätter zwischen die Vereinzelungswalzen einzuführen,
- sie die zweite Vereinzelungswalze in die Rückschubrichtung ansteuert,
- und wenn der vorgegebene maximale Schwellwert erreicht ist, sie einen Alarm abgibt, der eine Störung signalisiert.

7. Vorrichtung nach Anspruch 5, wobei, wenn der vorgegebene maximale Schwellwert nicht erreicht ist, die Steuereinheit so ausgebildet ist, dass:
- sie sukzessive Herabsetzungen des vorgegebenen maximalen Schwellwerts gefolgt von einer Ansteuerung der zweiten Vereinzelungswalze (9) in die Rückschubrichtung durchführt, solange der Versorgungsstrom den vorgegebenen maximalen Schwellwert nicht erreicht,
- und wenn der Strom den vorgegebenen Schwellwert erreicht, sie als aktualisierten Wert des vorgegebenen maximalen Schwellwerts den unmittelbar vorausgehenden Wert desselben nimmt.

8. Vorrichtung nach Anspruch 2, wobei die Steuereinheit (13) so ausgebildet ist, dass sie einen Verschleißtest der zweiten Vereinzelungswalze (9) in Abhängigkeit einer Information bezüglich des Signals auslöst.

9. Vorrichtung nach Anspruch 8, wobei die Steuereinheit (13) während des Verschleißtests so ausgebildet ist, dass:
- sie die zweite Vereinzelungswalze (9) bei Nichtvorhandensein von Blättern in die Rückschubrichtung ansteuert,
- und wenn der vorgegebene maximale Schwellwert erreicht ist, sie den Test validiert.

10. Vorrichtung nach Anspruch 9, wobei, wenn der vorgegebene maximale Schwellwert nicht erreicht ist, die Steuereinheit (13) so ausgebildet ist, dass:
- sie sukzessive Herabsetzungen des vorgegebenen maximalen Schwellwerts gefolgt von einer Ansteuerung der zweiten Vereinzelungswalze (9) in die Rückschubrichtung durchführt, solange der Versorgungstrom den vorgegebenen maximalen Schwellwert nicht erreicht und solange ein Minimalwert des vorgegebenen maximalen Schwellwerts nicht erreicht ist,
- und wenn der Strom den vorgegebenen Wert erreicht, sie als aktualisierten Wert des vorgegebenen maximalen Schwellwerts den aktuellen Wert desselben nimmt,
- wenn der vorgegebene maximale Schwellwert auf den Minimalwert eingestellt wurde und der Strom den vorgegebenen maximalen Schwellwert nicht erreicht, sie einen Alarm abgibt, der eine Störung signalisiert.

11. Vorrichtung nach Anspruch 7 oder Anspruch 10, wobei die Steuereinheit (13) dazu gezwungen werden kann, den zweiten Motor (10) in Abhängigkeit eines Maximalwerts des vorgegebenen maximalen Schwellwerts anzutreiben.

12. Vorrichtung nach Anspruch 1, wobei ein Detektor zum Erfassen des gleichzeitigen Vorhandenseins mehrerer Blättern in dem Bearbeitungspfad stromabwärts der Vereinzelungswalzen eingebaut ist, wobei der zweite Motor mit einem Steuerelement verbunden ist, dass so ausgebildet ist, dass es den Motor blockiert, wenn ein einziges Blatt erfasst wird, und es die zweite Vereinzelungswalze in eine Rückschubrichtung dreht, wenn mehrere Blätter erfasst werden.

13. Vorrichtung nach Anspruch 1, umfassend eine zweite Zuführwalze (16), die mit dem zweiten Motor (10) verbunden ist, wobei die Zuführwalzen über bzw. unter dem Fach (5) münden, wobei die erste Zuführwalze und die zweite Zuführwalze auf lösbare Weise mit dem ersten Motor (8) bzw. dem zweiten Motor (10) verbunden sind.

## Claims

1. A sheet processor device comprising a frame (1) defining a processing path (2) having a sheet inlet (3) and a sheet outlet, a feed tray (5) mounted on the frame in the vicinity of the inlet, a feed roller (6) projecting into the tray, a first separator roller (7) and a second separator roller (9) mounted facing each other and projecting into the processing path in the vicinity of the inlet, a first motor (8) connected to the first separator roller and to the feed roller, and a second motor (10) connected to the second separator roller, the device being **characterized in that** a driver member (12) is arranged to power the second motor (10) as a function of a predetermined maximum threshold for electricity power supply, and **in that** the driver member is connected to a control unit (13) arranged to store and process a signal representative of inequality between the electricity power supply and the predetermined maximum threshold, in such a manner as to diagnose the operation of the device.

2. A device according to claim 1, wherein the driver member (12) is arranged to drive the second separator roller (9) in a direction for returning sheets with a torque less than a driving torque of the first separator roller (7).

3. A device according to claim 2, wherein the second motor (10) is a DC motor.

4. A device according to claim 2, wherein the control unit (13) is arranged to modify the predetermined maximum threshold as a function of information associated with the signal.

5. A device according to claim 4, wherein the control unit (13) is arranged to trigger a test of the second motor (10) as a function of the information.

6. A device according to claim 5, wherein, while testing the second motor (10), the control unit (13) is arranged:
· to cause the second separator roller (9) to operate in a sheet advance direction in order to insert a plurality of sheets simultaneously between the separator rollers;
· to control the second separator roller to operate in the return direction; and
· if the predetermined maximum threshold is reached, to issue a warning indicating a fault.

7. A device according to claim 5, wherein, if the predetermined maximum threshold is not reached, the control unit is arranged:
· to perform successive reductions in the predetermined maximum threshold followed by causing the second separator roller (9) to operate in the return direction until the electricity power supply reaches the predetermined maximum threshold; and
· when the power supply reaches the predetermined threshold, to take the immediately preceding value of the predetermined maximum threshold as its updated value.

8. A device according to claim 2, wherein the control unit (13) is arranged to trigger a wear test of the second separator roller (9) as a function of information associated with the signal.

9. A device according to claim 8, wherein, during the wear test, the control unit (13) is arranged:
· to cause the second separator roller (9) to operate in the return direction in the absence of any sheet; and
· if the predetermined maximum threshold is reached, to confirm the test.

10. A device according to claim 9, wherein, if the predetermined maximum threshold is not reached, the control unit (13) is arranged:
· to implement successive reductions in the predetermined maximum threshold followed by causing the second separator roller (9) to operate in the return direction so long as the electricity power supply does not reach the predetermined maximum threshold and so long as a minimum value for the predetermined maximum threshold is not reached;
· when the power supply reaches the predetermined threshold, to take the current value of the predetermined maximum threshold as its updated value; and
· when the predetermined maximum threshold has been set to the minimum value and the power supply has not reached the predetermined maximum threshold, to issue a warning indicating a fault.

11. A device according to claim 7 or claim 10, wherein the control unit (13) can be forced to cause the second motor (10) to operate as a function of a maximum value of the predetermined maximum threshold.

12. A device according to claim 1, wherein a detector for detecting the simultaneous presence of a plurality of sheets is mounted in the processing path downstream from the separator rollers, the second motor being connected to a driver member arranged to block the motor when a single sheet is detected and to cause the second separator roller to turn in the return direction when a plurality of sheets are detected.

13. A device according to claim 1, including a second feed roller (16) connected to the second motor (10), the feed rollers leading respectively to the top and to the bottom of the tray (5), the first feed roller and the second feed roller being connected in declutchable manner to the first motor (8) and to the second motor (10), respectively.
